# EUROPÄISCHE PATENTSCHRIFT

(11) **EP 2 722 304 B1**
(45) Veröffentlichungstag und Bekanntmachung des Hinweises auf die Patenterteilung: **02.09.2015**
(21) Anmeldenummer: 13189018.8
(22) Anmeldetag: 17.10.2013
(51) Int. Cl.: B67C 3/22

(54) **Vorrichtung zum Befüllen mindestens eines Behälters mit einem Füllprodukt**
Device for filling at least one container with a filling product
Dispositif de remplissage d'au moins un récipient avec un produit de remplissage

(30) Priorität: 17.10.2012 DE 102012109884
(43) Veröffentlichungstag der Anmeldung: 23.04.2014
(73) Patentinhaber: Krones AG, 93073 Neutraubling (DE)
(72) Erfinder: Schmid, Manfred, 93073 Neutraubling (DE); Braun, Franz, 93073 Neutraubling (DE)
(74) Vertreter: Nordmeyer, Philipp Werner

(56) Entgegenhaltungen:
- EP-A1- 0 470 398
- WO-A1-2008/009400
- DE-A1-102010 027 337
- DE-T2- 60 309 244
- US-A- 2 762 545

## Beschreibung

### Technisches Gebiet

Die vorliegende Erfindung betrifft eine Vorrichtung zum Befüllen mindestens eines Behälters mit einem Füllprodukt, bevorzugt eine Rundläuferfüllmaschine.

### Stand der Technik

Im Bereich der Rundläuferfüllmaschinen ist es bekannt, die Medien, welche in dem rotierenden Füllerkarussell zur Befüllung von Behältern benötigt werden, über so genannte Mediendrehverteiler an das Füllerkarussell zu übergeben. Die zuzuführenden Medien umfassen dabei beispielsweise das eigentlich abzufüllende Produkt, aber auch Hilfsstoffe wie beispielsweise Reinigungsmedien, Sterilisationsmedien und Gase, welche zur Spülung und Vorspannung der zu befüllenden Behälter verwendet werden, sowie beispielsweise Druckluft, welche zur Ventilsteuerung eingesetzt wird.

In herkömmlichen Rundläuferfüllmaschinen ist üblicherweise ein Produkttank vorgesehen, in welchem das in die jeweiligen Behälter abzufüllende Produkt vorgehalten wird, um über die Füllhöhe des Produkts im Produkttank einen statischen Druck bereitzustellen, welcher zur kontrollierten Abfüllung des Produkts in den jeweiligen Behälter vonnöten ist. Die Produkttanks sind dabei entweder als Zentralkessel ausgeführt, oder in Form eines Ringkessels vorhanden. Sowohl der Zentralkessel als auch der Ringkessel rotieren zusammen mit dem Füllerkarussell.

Um die unterschiedlichen Medien von den stationären Maschinenteilen auf das Füllerkarussell beziehungsweise den Rotor zu übertragen, sind Mediendrehverteiler bekannt, welche die jeweiligen Medien von einer stationären zentralen Welle, welche eine der Anzahl der zuzuführenden Medien entsprechende Anzahl an Bohrungen aufweist, auf einen sich mit dem Füllerkarussell drehenden Verteilerkopf überführen. Der Verteilerkopf nimmt die einzelnen Medien über gegenüber der feststehenden Welle abgedichtete Ringkammern auf.

Die Abdichtung der Ringkammern in dem Verteilkopf ist aufwändig, da jede Ringkammer sowohl an ihrem oberen als auch an ihrem unteren Ende eine Dichtung aufweisen muss. Ein solcher Drehverteiler ist beispielsweise aus der DE 296 20 323 U1 bekannt.

In einer Variante wird das Füllprodukt von einem separaten, stationären Produktkessel dem Rotor der Rundläuferfüllmaschine über einen Mediendrehverteiler zugeführt. In dieser Variante ist lediglich kein mit dem Rotor mit rotierender Produktkessel vorgesehen. Eine solche Ausgestaltung ist beispielsweise aus der DE 1 432 396 oder der DE 603 09 244 T2 bekannt.

Die DE 603 09 244 T2 zeigt dabei eine Vorrichtung gemäß dem Oberbegriff von Anspruch 1.

Die US 2 762 545 A zeigt ein Füllsystem und insbesondere ein System zum Rezyklieren von Bier oder anderen kohlensäurehaltigen Flüssigkeiten zwischen einem Speichertank und einer Füllmaschine.

Die EP 0 470 398 A1 zeigt ein Verfahren und eine Vorrichtung zum Abfüllen einer Flüssigkeit in Portionsbehälter.

In der DE 10 2010 027337 A1 ist eine Behandlungsmaschine für Behälter gezeigt.

Die WO 2008/009400 A1 zeigt eine weitere Behandlungsmaschine für Behältern.

In dem Produkttank der herkömmlichen Rundläuferfüllmaschinen sind typischerweise unterschiedliche Sensoren verbaut, welche zur Überwachung des im Produkttank aufgenommenen Produktes dienen. Beispielsweise sind Füllstandssensoren vorgesehen, mittels welchen die Einhaltung der vorgegebenen Füllhöhe und damit auch die Einhaltung des statischen Druckes überwacht werden können. Temperatursensoren dienen dazu, die vorgegebene Produkttemperatur beziehungsweise die vorgegebene Abfülltemperatur einzuhalten. Drucksensoren innerhalb des Produkttankes geben Auskunft über eine Gasvorspannung, welche beispielsweise beim Abfüllen karbonisierter Produkte wesentlich ist. Im Falle der herkömmlichen Rundläuferfüllmaschinen, bei welchen der Produkttank in Form eines Zentralkessels oder eines Ringkessels mit dem Rotor mit rotiert, müssen zur Übergabe der jeweiligen Daten aus den Sensoren des Produkttankes zusätzliche Schleifringübertrager vorgesehen werden. Auch die üblicherweise vorgesehenen Reinigungsdüsen zur Innenreinigung des Produkttankes müssen über eine separate Verteilerspur im Mediendrehverteiler zugeführt werden. Weiterhin nachteilig ist, dass das im rotierenden Produkttank enthaltene abzufüllende Produkt mit dem Tank mitrotiert. Hierzu wurde herausgefunden, dass bei einer kurzen Unterbrechung des Abfüllbetriebes das Produkt innerhalb des Produkttanks weiterrotiert, wodurch eine Welle den Kessel durchläuft. Bei baldiger Wiederaufnahme des Abfüllbetriebes stört diese Welle die exakte Feststellung und Regelung des Füllstandes im Produkttank, da kein gleichmäßiges Füllstandssignal mehr erfasst wird. Dies führt zu Problemen in der genauen Steuerung des Abfüllprozesses.

### Darstellung der Erfindung

Ausgehend von dem bekannten Stand der Technik ist es eine Aufgabe der vorliegenden Erfindung, eine Vorrichtung zum Befüllen von Behältern mit einem Füllprodukt anzugeben, welche einen vereinfachten Aufbau ermöglicht und einen genau steuerbaren Abfüllbetrieb gewährleistet.

Diese Aufgabe wird durch eine Vorrichtung zum Befüllen von Behältern mit den Merkmalen des Anspruchs 1 gelöst. Vorteilhafte Weiterbildungen ergeben sich aus den Unteransprüchen. Entsprechend ist eine Vorrichtung zum Befüllen mindestens eines Behälters mit einem Füllprodukt vorgesehen, wobei die Vorrichtung einen stationären Produkttank zur Aufnahme des Füllprodukts und einen rotierbaren Rotor zur Anbindung an mindestens ein Füllorgan zum Befüllen des mindestens einen Behälters mit dem Füllprodukt umfasst, und wobei mindestens eine mit dem Rotor drehfest verbundene Leitung zur Zuführung des Füllprodukts zu dem Füllorgan vorgesehen ist. Erfindungsgemäß ragt die Leitung in den Produkttank um Füllprodukt von dem stationären Produkttank zum Füllorgan zu leiten.

Dadurch, dass die Leitung zur Zuführung des Füllprodukts zu dem Rotor in den stationären Produkttank hinein ragt, kann eine Vereinfachung der Konstruktion bezüglich der Mediendurchführung erreicht werden. Insbesondere kann durch das Hereinragen der Produktleitung in den Produkttank auf die in den herkömmlichen Mediendrehverteilern vorgesehene obere Dichtung zur Abdichtung einer Ringkammer verzichtet werden. Vielmehr ist lediglich eine einzige Dichtung im Bereich der Durchführung der Leitung in den Produkttank erforderlich, um bei einer Drehung der Leitung gegenüber dem Produkttank eine zuverlässige Abdichtung zu erreichen. Durch die stationäre Anordnung des Produkttanks wird erreicht, dass die benötigten elektrischen Zuführungen zu den im Produkttank aufgenommenen Sensoren, beispielsweise den Temperatur-, Druck- oder Füllhöhensensoren, ohne den Einsatz von Schleifringübertragern erreicht werden kann. Der Produkttank kann aufgrund der vorgeschlagenen Anordnung weiterhin vollkommen flexibel bezüglich seiner Größe und seiner Form gestaltet werden, da er nicht an die Geometrie des Rotors der Rundläuferfüllmaschine gebunden ist. Der Produkttank kann vielmehr ausschließlich an das abzufüllende Füllprodukt angepasst werden Beispielsweise kann, im Gegensatz zu den herkömmlichen Zentralkesseln oder Ringkesseln, der Produkttank einen Durchmesser aufweisen, welcher größer ist, als der Durchmesser des Rotors. Weiterhin sind der Höhe des Produkttanks prinzipiell keine Grenzen gesetzt, so dass auch prinzipiell ein beliebig hoher statischer Druck erzeugt werden kann, welcher vorteilhaft für bestimmte Füllprodukte sein kann und welcher die Füllgeschwindigkeit in der jeweiligen Rundläuferfüllmaschine auf das jeweilige Füllprodukt hin optimieren kann.

Weiterhin wird durch die beschriebene Anordnung erreicht, dass der Produktkessel nicht mit dem Rotor der Rundläuferfüllmaschine rotiert, wodurch die entsprechende Masse des Produktkessels samt dem darin aufgenommenen Produkt, sowie die damit verbundenen Trägheitsmomente im Rotor nicht mehr vorliegen. Entsprechend können die Lager des Rotors geringer dimensioniert werden und der Antrieb sowie die Steuerung können entsprechend vereinfacht ausgeführt werden. Insbesondere kann auch die Steuerung vereinfacht werden, da die Trägheiten, welche sich durch das in dem mitrotierenden Produkttank aufgenommene Produkt ergeben hatten, nicht mehr vorhanden sind, so dass der Rotor der entsprechenden Vorrichtung zum Befüllen von Behältern unmittelbarer und einfacher steuerbar ist. Da das Füllprodukt im Produkttank während des Füllbetriebes nicht in Rotation versetzt wird, werden die zum Stand der Technik aufgezeigten Probleme hinsichtlich Genauigkeit bei der Füllstandsregelung vermieden.

Aufgrund der auf diese Weise deutlich geringeren Masse des Rotors beziehungsweise des Füllerkarussells wird weiterhin auch erwogen, einen bodenfreien Füller auszubilden, also eine Füllvorrichtung, bei welcher der Rotor hängend ausgebildet ist und nicht am Boden abgestützt ist. Diese besondere Ausführungsform bietet Vorteile hinsichtlich der Hygiene und der Reinigungsmöglichkeiten innerhalb des Füllers und ist insbesondere innerhalb eines Isolators einer aseptischen Abfüllanlage vorteilhaft.

Auch die im Produkttank vorzusehenden Reinigungsdüsen zur Reinigung des Produkttanks können über feststehende Leitungen mit den entsprechenden Reinigungsmedien versorgt werden, so dass auch hier eine weitere Verteilerspur im Mediendrehverteiler eingespart werden kann.

In einer bevorzugten Weiterbildung sind mindestens zwei Produkttanks vorgesehen, welche beispielsweise zur Aufnahme unterschiedlicher Füllprodukte dienen können. Die mindestens zwei Produkttanks sind übereinander angeordnet, so dass je eine Leitung pro Produkttank vorgesehen ist, welche in den jeweiligen Produkttank hereinragt. Auf diese Weise ist es möglich, zwei unterschiedliche Produkte entweder wechselweise oder gleichzeitig in Behälter abzufüllen. Beispielsweise können Zweikomponentenabfüllungen in einem Behälter durchgeführt werden. Hierzu können die beiden Produkte über die vorgeschlagene Bereitstellung zweier Produkttanks übereinander und das Zuführen des Produkts zum Rotor über die entsprechend an die Produkttanks angebundene Leitung den jeweiligen Füllorganen zugeführt werden. So kann beispielsweise eine Schichtung zweier Produkte in einem Behälter erreicht werden. In einer Variante kann das eine Produkt beispielsweise einer ersten Anzahl an Füllorganen zugeführt werden, und das zweite Füllprodukt einer zweiten Anzahl an Füllorganen. So können beispielsweise während des gleichen Fülldurchganges zwei unterschiedliche Produkte abgefüllt werden, welche dann im weiteren Verarbeitungsvorgang beispielsweise gleichzeitig palettiert werden können. Dies ist beispielsweise im Bereich von Kühlkettenprodukten wünschenswert, wo in der gleichen Palette beispielsweise ein Kakaogetränk und eine Vanillemilch palettiert werden sollen. Es sind auch andere Anwendungsbereiche denkbar, beispielsweise das Zuführen von Fruchtpulpe und reinem Saft in Behälter, oder aber auch andere Anwendungsbereiche, in welchen mindestens zwei unterschiedliche Füllmedien einem Behälter in einem Durchgang in einem Füllerkarussell zugeführt werden sollen.

Die in den Produkttank ragende Leitung wird in Form einer mit dem Rotor drehfest verbundenen Welle bereitgestellt, welche eine entsprechende Bohrung und eine entsprechende Zuflussöffnung aufweist. Im Falle der Verwendung eines einzelnen Produkttankes, in welchen diese Welle ragt, kann eine einfache Durchgangsbohrung in der Welle vorgesehen sein, welche beispielsweise an der oberen Stirnfläche der Welle einen Zufluss des Produkts ermöglicht. Bei der Verwendung von mindestens zwei übereinander angeordneten Produkttanks kann die Welle mit der entsprechenden Anzahl von sich in Richtung der Wellenachse erstreckenden Längsbohrungen versehen sein, welche dann über entsprechende Abzweigungen in die jeweiligen Produkttanks einmünden, derart, dass das Produkt auf einer bestimmten und vorgegebenen Höhe aus dem jeweiligen Produkttank auslaufen kann. Es ist bevorzugt, die jeweilige Zuflussöffnung in der Nähe des Bodens des jeweiligen Produkttanks vorzusehen, um nach Abschluss des Füllvorganges das zu verwerfende Produktvolumen zu begrenzen. Die Erhöhung des jeweiligen statischen Druckes kann auch dadurch erreicht werden, dass das Gesamtniveau des Produkttanks gegenüber den Füllorganen angehoben wird, beispielsweise dadurch, dass der Produktkessel auf einer höher gelegenen Bühne platziert wird.

Bevorzugt ist der Durchtritt der Leitung in den Produkttank druckdicht vorgesehen. Dies kann über bekannte Dichtungen erreicht werden. Bei der Verwendung einer entsprechenden Welle, welche durch den Boden des Produkttanks hindurchtritt, kann die Abdichtung auf die bereits im Bereich von Mediendrehverteilern bekannte Art und Weise durchgeführt werden.

In einer bevorzugten Ausgestaltung tritt die Leitung durch den Boden des Produkttankes hindurch. Der Boden des Produkttanks ist bevorzugt entsprechend so ausgebildet, dass eine einfache Durchführung ermöglicht wird, wobei gleichzeitig eine sichere Abdichtung der rotierenden Leitung ermöglicht wird.

Bevorzugt ist der Produkttank außerhalb beziehungsweise oberhalb eines Isolators einer Getränkeabfüllanlage angeordnet, so dass auf die beschriebene Weise ein vereinfachtes Reinigen beziehungsweise Sterilisieren des Innenraums des Isolators erreicht werden kann. Insbesondere muss der Produkttank dann nicht von außen gereinigt und sterilisiert werden, da er sich außerhalb des Isolators befindet. In einer weiteren bevorzugten Variante bildet der Boden des Produkttanks das Isolatordach beziehungsweise ein Teil des Isolatordachs aus.

Um weitere Medien dem Rotor der Rundläuferfüllmaschine zuzuführen, ist bevorzugt oberhalb, unterhalb, oder auch innerhalb des Produkttanks mindestens eine weitere Verteilerspur im Mantel der die Leitung tragenden Welle vorgesehen, mittels welcher die entsprechenden Medien zu- und abgeführt werden können, beispielsweise Sterilisationsmedien oder Gase, wie beispielsweise Spanngas, Reingas oder Vakuum.

In einer weiteren bevorzugten Variante ragt eine zweite Leitung in den Produktkessel, wobei die erste Leitung zur Zuführung des Produkts in den unteren Bereich des Produkttanks hereinragt, und die zweite Leitung zur Übergabe des Spanngases an das Füllorgan im oberen Bereich des Produkttanks in dessen Gasraum einmündet. Auf diese Weise kann eine weitere Verteilerspur eines Mediendrehverteilers eingespart werden, und damit weitere anfällige Dichtungen eingespart werden. Konkret kann auf diese Weise auf drei der vormals in einem klassischen

Mediendrehverteiler notwendigen vier Dichtungen zur Abdichtung der benötigten zwei Ringkammern verzichtet werden.

Der Produkttank weist bevorzugt Druck-, Temperatur- oder Füllhöhensensoren zur Überwachung der Füllstände, des Drucks und der Temperatur des im Produkttank aufgenommenen Füllprodukts auf.

Ein Produktzulauf zum Befüllen des Produkttanks mit dem Füllprodukt mündet bevorzugt von der Seite her in den Produkttank ein und ist in einer besonders bevorzugten Variante so angeordnet, dass das Füllprodukt in den Produkttank unterhalb des vorgegebenen Produktniveaus einströmt. Aus der vorbeschriebenen Anordnung ergeben sich Vorteile bezüglich eines geringeren Aufstellplatzbedarfs und - aufgrund des stehenden Produkttanks - einer einfacheren Anbindung der Sensoren, der Zuführung des Produkts zu dem Tank, sowie dessen Reinigung. Weiterhin ist die Größe des jeweiligen Produkttanks variabel und unabhängig von dem jeweiligen Rotor der Rundläuferfüllmaschine.

Durch die stationäre Anordnung des Produkttanks, die Anordnung des Rotors sowie den Verzicht auf Dichtungen entspricht die Vorrichtung zum Befüllen mindestens eines Behälters den Anforderungen des Hygienic Design und erfüllt die Vorschriften nach 3A, da die Vorrichtung auf die Vermeidung von Toträumen ausgerichtet ist und frei leerlaufend ausgeführt sein kann.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: eine Vorrichtung zum Befüllen mindestens eines Behälters mit einem Füllprodukt in einem ersten Ausführungsbeispiel;
- Figur 2: eine weitere Vorrichtung zum Befüllen mindestens eines Behälters mit einem Füllprodukt, wobei zwei Produkttanks vorgesehen sind;
- Figur 3: eine schematische Schnittdarstellung durch eine Vorrichtung zum Befüllen mindestens eines Behälters mit einem Füllprodukt, wobei zwei Produktkessel vorgesehen sind, in einer weiteren Ausführungsform; und
- Figur 4: eine schematische Darstellung einer weiteren Vorrichtung zum Befüllen mindestens eines Behälters in einem weiteren Ausführungsbeispiel.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen bezeichnet und auf eine wiederholte Beschreibung dieser Elemente wird in der nachfolgenden Beschreibung teilweise verzichtet, um Redundanzen zu vermeiden.

Figur 1 zeigt eine Vorrichtung 1 zum Befüllen mindestens eines Behälters 100 mit einem Füllprodukt 110.

Ein Produkttank 2 ist vorgesehen, welcher zur Aufnahme des Füllprodukts 110 dient. Ein Rotor, welcher schematisch durch das Bezugszeichen 3 angedeutet ist, ist vorgesehen, wobei der Rotor 3 ein schematisch angedeutetes Füllorgan 30 zum Befüllen des Behälters 100 mit dem Füllprodukt 110 aufweist. Der Rotor 3 ist beispielsweise das Füllerkarussell einer Rundläuferfüllmaschine, an welchem eine Vielzahl von Füllorganen 30 mit einer bestimmten Maschinenteilung vorgesehen sind, derart, dass ein kontinuierlicher Füllprozess mit einer hohen Leistung möglich ist.

Eine mit dem Rotor 3 drehfest verbundene Leitung 4 ist vorgesehen, welche zur Zuführung des Füllprodukts 110 zum Rotor 3 und damit auch zu dem Füllorgan 30 dient. Die Leitung 4 weist entsprechend eine Zuflussöffnung 40 und eine Ausgabeöffnung 42 auf, wobei durch die Zuflussöffnung 40 das Füllprodukt 110 in die Leitung 4 eintreten kann und durch die Ausgabeöffnung 42 das Füllprodukt an das Füllorgan 30 ausgegeben wird. Das Füllorgan 30 kann in den unterschiedlichsten Ausführungen ausgeprägt sein. Je nach Anforderungen der zu verarbeitenden Füllprodukte kann ein Füllorgan für Höhen- Volumen-, Gewichtsfüllung oder Zeitfüllung etc. eingesetzt werden.

Die Leitung 4 ragt mit ihrer Zuflussöffnung 40 in den Produkttank 2 hinein, um das Füllprodukt 110 von dem stationären Produkttank 2 auf den rotierbaren beziehungsweise während des Abfüllvorganges rotierenden Rotor 3 zu übertragen. Entsprechend rotiert die Leitung 4 während des Füllprozesses in dem stationären Produkttank 2.

Die Leitung 4 ist in dem in Figur 1 gezeigten Ausführungsbeispiel in eine Welle 5 integriert, wobei die Welle durch den Boden 20 des Produkttanks 2 in den Innenraum des Produkttanks 2 hereinragt. Im Bereich des Durchtritts der Welle 5 durch den Boden 20 des Produkttanks 2 sind Dichtungen 6 vorgesehen, welche eine druckdichte Abdichtung des Durchtritts der rotierenden Welle 5 in den Produkttank 2 ermöglichen.

Die Leitung 4 ist in der Welle 5 als sich im Wesentlichen in Richtung der Rotationsachse der Welle 5 erstreckende Bohrung vorgesehen, welche dann abzweigt, um zur Ausgabeöffnung 42 eine Übergabe des Füllprodukts 110 an das jeweilige Füllorgan 30 zu erreichen. Die Welle 5 rotiert zusammen mit der Leitung 4 in dem stationären Produkttank 2, wenn der Füllvorgang durchgeführt wird.

Entsprechend ist die Leitung 4 sowie die Welle 5 drehfest mit dem Rotor 3 verbunden und die Leitung 4 ist in die Welle 5 integriert.

In der bevorzugten, hier dargestellten Variante ist der statische Produkttank außerhalb eines Isolators 7 angeordnet, in welchem die Füllorgane 30 zur Befüllung der jeweiligen Behälter 100 mit dem Füllprodukt 110 vorgesehen sind. In dem in Figur 1 gezeigten Ausführungsbeispiel bildet der Boden 20 des Produkttanks 2 einen Teil des Isolatordachs 70 aus, so dass die übrigen Außenwände des Produkttanks 2 bei einer Reinigung des Isolators 7 nicht gereinigt zu werden brauchen. Entsprechend kann auf diese Weise erreicht werden, dass die Anzahl der zu reinigenden Oberflächen innerhalb des Isolators 7 durch das Herauslegen des Produkttanks aus dem Isolator 7 verringert werden kann.

Der Produkttank 2 weist Druck-, Temperatur- und Füllhöhesensoren zur Überwachung des Produkts auf. Insbesondere die Füllhöhe, welche hier schematisch mit dem Bezugszeichen 120 angedeutet ist, ist von ausschlaggebender Bedeutung für die Füllleistung, da sie den statischen Druck des Füllprodukts 110 bestimmt, welches an dem Füllorgan 30 ansteht. Dadurch, dass der Produkttank 2 stationär ist, ist die Zuführung der entsprechenden elektrischen Anschlüsse für die genannten Sensoren besonders einfach.

In einer weiteren bevorzugten Ausführungsform ist eine Produktzuführung 130 vorgesehen, mittels welcher das Füllprodukt 110 in den Produkttank 2 so eingeführt werden kann, dass die Füllhöhe 120 im Wesentlichen konstant gehalten wird. Die Produktzuführung 130 ist dabei bevorzugt so an dem Produkttank 2 vorgesehen, dass sie unterhalb des vorgesehenen Füllniveaus des Füllprodukts 110 in den Produkttank 2 eintritt beziehungsweise dass eine Auslassöffnung der Produktzuführung unterhalb des vorgesehenen Füllniveaus des Füllproduktes 110 liegt.

Figur 2 zeigt in einer schematischen Darstellung eine Weiterbildung der Vorrichtung 1. Hier ist wiederum ein Produkttank 2 vorgesehen, in welchen herein sich eine Leitung 4 erstreckt, welche eine Zuflussöffnung 40 aufweist und eine Ausgabeöffnung 42, welche zur Ausgabe des in dem Produkttank 2 vorgesehenen Füllprodukts 110 an ein Füllorgan 30 des Rotors 3 dient. Über dem Produkttank 2 ist ein zweiter Produkttank 2' vorgesehen, welcher zur Aufnahme eines zweiten Füllprodukts 110' vorgesehen ist, und in welchen herein eine zweite Leitung 4' mit einer zweiten Zuflussöffnung 40' ragt und welche über eine Ausgabeöffnung 42' weitere Füllorgane 30' mit dem zweiten Füllprodukt 110' beaufschlagt, um zweite Behälter 100' mit dem zweiten Füllprodukt 110' zu befüllen.

Die erste Leitung 4 und die zweite Leitung 4' sind wiederum in einer Welle 5 integriert vorgesehen.

Die Durchführung der Welle 5 durch den Boden 20 des Produkttanks 2 ist wiederum über eine Dichtung 6 druckfest abgedichtet. Die Durchführung der Welle 5 durch den Boden 20' des oberen Produkttanks 2' ist ebenfalls über eine Dichtung 6' druckfest abgedichtet. Entsprechend ist für die Zuführung des ersten Produkts 110 und des zweiten Produkts 110' zu dem Rotor 3 pro Produkt lediglich eine einzige Dichtung 6, 6' notwendig. An dieser Stelle wird darauf hingewiesen, dass die Dichtungen 6, 6' in sämtlichen Ausführungsbeispielen auch mehrteilig ausgebildet sein können, auch wenn von einer einzigen Dichtung gesprochen wird. Beispielhaft sind Dichtungen mit zwei Dichtringen einsetzbar, die zwischen den Dichtringen einen spülbaren Leckageraum ausbilden.

Die Füllhöhen 120, 120' für das erste Produkt 110 und das zweite Produkt 110' sind aufgrund der übereinander liegenden Anordnung der Produkttanks 2, 2' entsprechend unterschiedlich. Damit ist der statische Druck des Produkts 110' höher, als der statische Druck des Produkts 110 am jeweiligen Füllorgan 30, 30'. Die Füllorgane 30 sind entsprechend für unterschiedliche Drücke ausgelegt. Alternativ oder zusätzlich kann dieser Unterschied in den Füllhöhen auch genutzt werden, um Produkte mit unterschiedlicher Viskosität abzufüllen. Bevorzugt kann dann im oberen Produkttank 2' das Produkt mit der höheren Viskosität vorgehalten werden. Damit können je nach Gegebenheiten gleiche Fließleistungen bei unterschiedlichen Viskositäten erreicht werden.

Die in Figur 2 gezeigte Ausführungsform wird beispielsweise dazu verwendet, im Bereich der Kühlkettenprodukte zwei Produkte gleichzeitig abzufüllen, welche dann auf einer Palette palettiert werden können beziehungsweise in einem Tray verpackt werden können. Beispielsweise kann mit der in Figur 2 gezeigten Vorrichtung ein gleichzeitiges Abfüllen eines kakaohaltigen Getränks und einer Vanillemilch erreicht werden, wobei diese unterschiedlichen Produkte jeweils an unterschiedliche Füllorgane 30, 30' geleitet werden. In einer Variante kann auch ein zweikomponentiges Endprodukt aus den beiden Füllprodukten 110, 110' in einen einzigen Behälter 100 abgefüllt werden, so wie es auf der rechten Seite der Figur 2 schematisch angedeutet ist. Ein entsprechendes Füllventil schichtet dann die beiden Komponenten in den jeweiligen Behälter 100.

In Figur 3 ist schematisch eine Schnittdarstellung durch eine weitere Vorrichtung mit einem ersten Produkttank 2 und einem zweiten Produkttank 2' gezeigt, wobei eine Welle 5 mit entsprechenden Leitungen 4, 4' vorgesehen ist. Die Welle 5 ragt mit den Leitungen 4, 4' in die jeweiligen Produkttanks 2, 2' herein, um das entsprechende Füllprodukt an die jeweiligen Füllorgane 30 zu übertragen.

In der gezeigten Ausführungsform ist der Rotor 3 so ausgebildet, dass er das Isolatordach 70 mit ausbildet und die Produkttanks 2, 2' sind deutlich oberhalb des Rotors 3 und oberhalb des Isolatordachs 70 angeordnet. Die Produkttanks 2, 2' sind wieder stationär angeordnet, und der Rotor ist relativ dazu rotierbar, derart, dass die Welle 5 in dem Produkttank 2, 2' jeweils rotierend eingeführt ist.

Dadurch, dass das Produkt über die Produkttanks 2, 2' direkt an die in diesen Produkttanks 2, 2' rotierende Welle 5 beziehungsweise die jeweils in die Produkttanks 2, 2' hereinragenden Leitungen 4, 4' übergeben wird, kann durch eine einfache Abdichtung der jeweiligen Durchtritte der Welle 5 durch den jeweiligen Boden 20, 20' der Produkttanks 2, 2' eine vollständige Abdichtung des Systems erreicht werden.

Der Rotor 3 beziehungsweise das Füllerkarussell benötigt in dem gezeigten Ausführungsbeispiel keine weiteren Verteilerspuren, da die Füllventile 30 über mit dem Rotor 3 gemeinsam rotierende Pneumatikschränke 300 und Elektroschränke 310 mit Steuerluft und elektrischen Steuersignalen angesteuert werden. Eine Zuführung des hierfür benötigten Stroms sowie der Druckluft findet über die hohle Sternsäule 320 von unten statt. Diese Zuführungen liegen außerhalb des Isolators 7. Entsprechend kann in der in Figur 3 gezeigten Ausführungsform auf Schleifringübertrager und Verteilspuren eines Mediendrehverteilers, insbesondere innerhalb des Isolators, verzichtet werden.

In der Figur 4 wird ein weiteres Ausführungsbeispiel gezeigt, wobei der Produkttank 2 wiederum mit dem Füllprodukt 110 bis zur vorgegebenen Füllhöhe gefüllt ist. Die Welle 5 erstreckt sich wieder durch den Boden 20 des Produkttanks 2 hindurch und ist an dem Durchgang über die Dichtung 6 abgedichtet.

In der Welle 5, welche drehfest mit dem Rotor 3 verbunden ist und entsprechend in dem stationären Produkttank 2 rotiert, ist eine erste Leitung 4 zur Zuführung des Produkts 110 zu dem Füllorgan 30 vorgesehen, wobei hier wiederum eine Zuflussöffnung 40 vorgesehen ist, welche in das Füllprodukt 110 eintaucht. Eine zweite Leitung 8 ist vorgesehen, welche sich in den Gasraum 112 herein erstreckt, um eine Verbindung zwischen dem Füllorgan 30 und dem Gasraum 112 oberhalb des Füllprodukts 110 bereitzustellen. Eine solche Verbindung wird beispielsweise bei der Befüllung eines Behälters 100 mit einem karbonisierten Getränk verwendet, um über ein Rückgasrohr eine Rückleitung des aus dem Behälter 100 verdrängten Gases in den Gasraum 112 zu erreichen. In dem gezeigten Ausführungsbeispiel wird entsprechend über eine einzige Abdichtung, nämlich die Dichtung 6, ein Zuführen des Produkts 110 zu dem Füllventil 3 sowie eine Verbindung des Füllventils 30 mit dem Gasraum 112 erreicht.

In einem weiteren Ausführungsbeispiel (nicht gezeigt) ähnlich dem Ausführungsbeispiel in Figur 1 ist wenigstens ein Teil des Bodens des Produkttanks 20 drehfest mit der Welle 5 verbunden. Die Dichtung 6 ist somit beabstandet von der Welle 5 und dichtet zwei Teile des Produkttankbodens gegeneinander ab. Alternativ kann die Dichtung 6 auch den vollständigen Produkttankboden 20 gegen eine Seitenwand des Produkttanks abdichten oder die Dichtung 6 dichtet zwei Teile der Seitenwand des Produkttanks gegeneinander ab. Wesentlich dabei ist, dass auch in diesen nicht gezeigten Ausführungsformen die Zuführung von Medien aller Art, die auf dem Rotor 3 verwendet werden, stets über eine stationäre Zuführung übergeben werden.

### Bezugszeichenliste

- 1: Vorrichtung zum Befüllen mindestens eines Behälters
- 100: Behälter
- 110: Füllprodukt
- 112: Gasraum
- 120: Füllhöhe
- 130: Produktzuführung
- 2: Produkttank
- 20: Boden des Produkttanks
- 3: Rotor
- 30: Füllorgan
- 300: Pneumatikschrank
- 310: Elektroschrank
- 320: Sternsäule
- 4: Leitung
- 40: Zuflussöffnung
- 42: Ausgabeöffnung
- 5: Welle
- 6: Dichtung
- 7: Isolator
- 70: Isolatordach
- 8: zweite Leitung

## Patentansprüche

1. Vorrichtung (1) zum Befüllen mindestens eines Behälters (100) mit einem Füllprodukt (110), wobei die Vorrichtung (1) einen stationären Produkttank (2) zur Aufnahme des Füllprodukts (110) und einen rotierbaren Rotor (3) zur Anbindung an mindestens ein Füllorgan (30) zum Befüllen des mindestens einen Behälters (100) umfasst, und wobei mindestens eine mit dem Rotor (3) drehfest verbundene Leitung (4) zur Zuführung des Füllprodukts (110) zu dem Füllorgan (30) vorgesehen ist,
**dadurch gekennzeichnet, dass**
die mindestens eine mit dem Rotor (3) drehfest verbundene Leitung (4) in den stationären Produkttank (2) hineinragt, um Füllprodukt (110) von dem stationären Produkttank (2) zum Füllorgan (30) zu leiten, wobei die Leitung (4) in eine mit dem Rotor (3) drehfest verbundene Welle (5) integriert ist.

2. Vorrichtung (1) gemäß Anspruch 1 oder 2, **dadurch gekennzeichnet, dass** mindestens zwei Produkttanks (2, 2') zur Aufnahme unterschiedlicher Füllprodukte (110, 110') übereinander angeordnet sind und mindestens eine Leitung (4, 4') pro Produkttank (2, 2') vorgesehen ist.

3. Vorrichtung (1) gemäß einem der vorstehenden Ansprüche, **dadurch gekennzeichnet, dass** die Leitung (4) eine Zuflussöffnung (40) aufweist, welche im Produkttank (2) angeordnet ist.

4. Vorrichtung (1) gemäß einem der vorstehenden Ansprüche, **dadurch gekennzeichnet, dass** der Durchtritt der Leitung (4) in den Produkttank (2) abgedichtet ist, bevorzugt über eine Dichtung (6).

5. Vorrichtung (1) gemäß einem der vorstehenden Ansprüche, **dadurch gekennzeichnet, dass** die Leitung (4) durch den Boden (20) des Produkttanks (2) hindurch in den Produkttank (2) eintritt.

6. Vorrichtung (1) gemäß einem der vorstehenden Ansprüche, **dadurch gekennzeichnet, dass** der Produkttank (2) außerhalb und/oder oberhalb eines Isolators (7) und/oder eines Isolatordaches (70) vorgesehen ist und/oder dass der Boden (20) des Produkttanks (2) mit dem Isolatordach (70) integriert ist.

7. Vorrichtung (1) gemäß einem der vorstehenden Ansprüche, **dadurch gekennzeichnet, dass** unterhalb, oberhalb und/oder innerhalb des Produkttanks (2) mindestens eine Verteilerspur im Mantel einer die Leitung (4) tragenden Welle (5) zur Zuführung und/oder Abführung von Betriebsmedien vorgesehen ist.

8. Vorrichtung (1) gemäß einem der vorstehenden Ansprüche, **dadurch gekennzeichnet, dass** der Produkttank (2) Druck-, Temperatur- und/oder Füllhöhesensoren zur Überwachung des Füllprodukts (110) aufweist.

9. Vorrichtung (1) gemäß einem der vorstehenden Ansprüche, **dadurch gekennzeichnet, dass** ein Produktzulauf (130) vorgesehen ist, welcher von der Seite aus in dem Produkttank (2) einmündet und bevorzugt unterhalb des vorgesehenen Produktniveaus in den Produkttank (2) einmündet.

10. Vorrichtung (1) gemäß einem der vorstehenden Ansprüche, **dadurch gekennzeichnet, dass** mindestens eine zweite Leitung (8) in den Gasraum (112) des Produkttanks (2) hereinragt, um eine Gasverbindung zwischen dem Füllorgan (30) und dem Gasraum (112) herzustellen.

## Claims

1. A device (1) for filling at least one container (100) with a product to be filled (110), wherein the device (1) encompasses a stationary product tank (2) for receiving the product to be filled (110) and a rotatable rotor (3) to be attached to at least one filling element (30) for filling the at least one container (100) and wherein at least one line (4) connected with the rotor (3) in a rotationally fixed manner is provided for supplying the product to be filled (110) to the filling element (30),
**characterized in that**
the at least one line (4) connected with the rotor (3) in a rotationally fixed manner protrudes into the stationary product tank (2) in order to guide product to be filled (110) from the stationary product tank (2) to the filling element (30), wherein the line (4) is integrated into a shaft (5) connected with the rotor (3) in a rotationally fixed manner.

2. The device (1) according to claim 1, **characterized in that** at least two product tanks (2, 2') for holding different products to be filled (110, 110') are arranged one on top of the other, and that at least one line (4, 4') is provided per product tank (2, 2').

3. The device (1) according to one of the preceding claims, **characterized in that** the line (4) comprises an supply opening (40), which is arranged in the product tank (2).

4. The device (1) according to one of the preceding claims, **characterized in that** the passage of the line (4) into the product tank (2) is sealed, preferably by means of a gasket (6).

5. The device (1) according to one of the preceding claims, **characterized in that** the line (4) enters into the product tank (2) through the bottom (20) of the product tank (2).

6. The device (1) according to one of the preceding claims, **characterized in that** the product tank (2) is provided outside and/or above an insulator (7) and/or an insulator roof (70), and/or that the bottom (20) of the product tank (2) is integrated with the insulator roof (70).

7. The device (1) according to one of the preceding claims, **characterized in that** at least one distributor port in the casing of a shaft (5) carrying the line (4) is provided below, above and/or inside the product tank (2) in order to supply and/or remove operating media.

8. The device (1) according to one of the preceding claims, **characterized in that** the product tank (2) comprises pressure, temperature and/or filling level sensors for monitoring the product to be filled (110).

9. The device (1) according to one of the preceding claims, **characterized in that** a product feed (130) is provided, which opens into the product tank (2) from the side, and preferably opens into the product tank (2) below the provided product level.

10. The device (1) according to one of the preceding claims, **characterized in that** at least one second line (8) protrudes into the gas compartment (112) of the product tank (2), in order to establish a gas connection between the filling element (30) and the gas compartment (112).

## Revendications

1. Dispositif (1) destiné à remplir au moins un récipient (100) avec un produit de remplissage (110), le dispositif (1) comprenant au moins un réservoir à produit (2) stationnaire, destiné à recevoir le produit de remplissage (110) et un rotor (3) rotatif destiné à être relié à au moins un élément de remplissage (30) pour le remplissage de l'au moins un récipient (100) et au moins un conduit (4) relié en étant solidaire en rotation avec le rotor (3) étant prévu pour alimenter le produit de remplissage (110) vers l'élément de remplissage (30),
**caractérisé en ce que**
l'au moins un conduit (4) relié en étant solidaire en rotation avec le rotor (3) saillit dans le réservoir à produit (2) stationnaire, pour conduire du produit de remplissage (110) du réservoir à produit (2) stationnaire vers l'élément de remplissage (30), le conduit (4) étant intégré dans un arbre (5) relié en étant solidaire en rotation avec le rotor (3).

2. Dispositif (1) selon la revendication 1, **caractérisé en ce qu'**au moins deux réservoirs à produit (2, 2') sont placés les uns au-dessus des autres pour réceptionner différents produits de remplissage (110, 110') et **en ce qu'**il est prévu au moins un conduit (4, 4') par réservoir à produit (2, 2').

3. Dispositif (1) selon l'une quelconque des revendications précédentes, **caractérisé en ce que** le conduit (4) comporte un orifice d'amont (40) lequel est placé dans le réservoir à produit (2).

4. Dispositif (1) selon l'une quelconque des revendications précédentes, **caractérisé en ce que** le passage du conduit (4) dans le réservoir à produit (2) est étanchéifié, de préférence par l'intermédiaire d'un joint (6).

5. Dispositif (1) selon l'une quelconque des revendications précédentes, **caractérisé en ce que** le conduit (4) pénètre dans le réservoir à produit (2) en traversant le fond (20) du réservoir à produit (2).

6. Dispositif (1) selon l'une quelconque des revendications précédentes, **caractérisé en ce que** le réservoir à produit (2) est prévu à l'extérieur et/ou au-dessus d'un isolateur (7) et/ou d'un toit d'isolateur (70) et/ou **en ce que** le fond (20) du réservoir à produit (2) est intégré avec le toit d'isolateur (70).

7. Dispositif (1) selon l'une quelconque des revendications précédentes, **caractérisé en ce qu'**en-dessous, au-dessus et/ou à l'intérieur du réservoir à produit (2), il est prévu au moins une piste de distribution dans l'enveloppe d'un arbre (5) portant le conduit (4), pour amener et/ou pour évacuer des fluides d'exploitation.

8. Dispositif (1) selon l'une quelconque des revendications précédentes, **caractérisé en ce que** le réservoir à produit (2) comporte des capteurs de pression, de température et/ou des capteurs du niveau de remplissage pour surveiller le produit de remplissage (110).

9. Dispositif (1) selon l'une quelconque des revendications précédentes, **caractérisé en ce qu'**il est prévu une arrivée de produit (130), qui à partir du côté débouche dans le réservoir à produit (2) et qui débouche de préférence en-dessous du niveau de produit prévu dans le réservoir à produit (2).

10. Dispositif (1) selon l'une quelconque des revendications précédentes, **caractérisé en ce qu'**au moins un deuxième conduit (8) saillit à l'intérieur de l'espace de gaz (112) du réservoir à produit (2), pour établir une communication gazeuse entre l'élément de remplissage (30) et l'espace de gaz (112).
